# EUROPÄISCHE PATENTSCHRIFT

(11) **EP 3 807 161 B1**
(45) Veröffentlichungstag und Bekanntmachung des Hinweises auf die Patenterteilung: **01.11.2023**
(21) Anmeldenummer: 19746430.8
(22) Anmeldetag: 27.06.2019
(51) Int. Cl.: B65D 43/02

(54) **BEHÄLTER MIT EINEM BISTABILEN DECKEL**
CONTAINER WITH A BISTABLE LID
RÉCIPIENT AVEC COUVERCLE BISTABLE

(30) Priorität: 29.06.2018 DE 202018103730 U
(43) Veröffentlichungstag der Anmeldung: 21.04.2021
(73) Patentinhaber: Kittmann, Roland, 85293 Reichertshausen (DE)
(72) Erfinder: Kittmann, Roland, 85293 Reichertshausen (DE)
(74) Vertreter: Strehl Schübel-Hopf & Partner
(86) Internationale Anmeldenummer: PCT/DE2019/100598
(87) Internationale Veröffentlichungsnummer: WO 2020/001708

(56) Entgegenhaltungen:
- WO-A1-2017/076398
- DE-B4-102015 103 036
- DE-U1- 20 022 999
- FR-A- 670 576

## Beschreibung

Schnappverschlüsse sind dadurch gekennzeichnet, dass sie in bistabiler Weise zwischen einem offenen und einem geschlossenen Zustand umschnappen können. Sie bestehen in der Regel aus einer scheibenförmigen Stirnwand, die in bistabiler Weise zwischen einem konkaven ersten und einem konvexen zweiten Zustand verformbar ist, und einem ringförmigen Randabschnitt dessen Außenumfang sich beim Übergang der Stirnwand von dem ersten in den zweiten Zustand verringert.

In den Patentschriften DE 10 2015 103 036 B4, die in Abbildung 11c ein Verschlusssystem gemäß dem Oberbegriff des Anspruchs 1, und die in Abbildung 5b ein Verschlusssystem gemäß dem Oberbegriff des Anspruchs 6 offenbart, B4- und WO 2017/076398 A1 ist beschrieben, wie sich solche früher nur aus Metall herstellbaren Schnappverschlüsse, die beispielsweise von der Firma Hoffmann Neopac als Merchandising-Produkte unter den Marken Klick-Klack^{®} bzw. Klipp-Klapp^{®} vertrieben werden, auch aus Kunststoff herstellen lassen. Entscheidend für das Funktionieren des Schnappmechanismus ist die Übertragung der bistabilen Verformung der Stirnwand auf den angrenzenden ringförmigen Randabschnitt. Nur wenn die Umklappbewegung zwischen konvexer und konkaver Wölbung der Stirnwand ihre Verformspannungskräfte an den Randabschnitt weitergibt, kann sie zu einem Aufweiten des Randabschnitts und eine entsprechende Vergrößerung des Außenumfangs der Verschlusskappe führen, die dann auch ein Öffnen des von dieser abgedeckten Behälters erlaubt. Von zentraler Bedeutung ist dabei, dass der am Übergang zwischen Stirnwand und Randabschnitt eingeschlossene Winkel für beide bistabilen Zustände gleich groß bleibt, d.h. dass das Verschlusskappenmaterial an diesem Übergang steif genug ist, um die Verformung der Stirnwand vollständig an den Randabschnitt weiterzugeben.

Ferner muss der Randabschnitt selbst ausreichend dehnbar sein, um ein Aufweiten seines Außenumfangs im in Aufsteckrichtung gewölbten ersten bistabilen Zustand der Stirnwand zu gewährleisten. Dies gelingt gemäß DE 10 2015 103 036 B4 beispielsweise dadurch, dass am Randabschnitt Einfaltungen ausgebildet sind, die sich im ersten Zustand auffalten und so die Vergrößerung des Außenumfangs erlauben. Dann kann die gesamte Abdeckung aus einem einzigen Kunststoffmaterial mit homogener Dichte bzw. Dehnbarkeit hergestellt sein. Vorzugsweise erhält der Randabschnitt die nötige Dehnbarkeit aber dadurch, dass mindestens ein Dehnungsabschnitt im Randabschnitt der Abdeckung aus einer weicheren Materialkomponente hergestellt ist als der übrige Randabschnitt (siehe WO 2017/076398 A1). Der Dehnungsabschnitt weitet sich unter Spannung elastisch auf und erlaubt ein Aufweiten des Randbereichs im Zustand konkaver Stirnwandkrümmung, während das Basismaterial der Abdeckung ansonsten steif genug ist, um den Winkel im Übergangsbereich zwischen Stirnwand und Randabschnitt konstant zu halten. Dies ermöglicht das Umklappen der Abdeckung in den bistabilen Zustand mit dem größeren Außenumfang.

Vorzugsweise wird der Dehnungsabschnitt zusammen mit dem Rest der Abdeckung in einem Stück in einem Mehrkomponenten-Spritzgussverfahren hergestellt. Für den Dehnungsabschnitt wird dann eine zweite Materialkomponente eingespritzt, die weicher und/oder elastischer ist als die für die übrige Abdeckung eingesetzte erste Materialkomponente. Um den konstanten Winkel im Übergangsbereich zwischen Stirnwand und Randabschnitt noch zu unterstützen, kann die Abdeckung in diesem Übergangsbereich ferner vorzugsweise eine höhere Materialdicke der härteren (Basis-)Materialkomponente aufweisen als im Hauptbereich der Stirnwand oder aus einer noch härteren dritten Materialkomponente gespritzt werden. Das führt zu dem besonderen Vorteil, dass die Abdeckung insgesamt eine gleichbleibende Materialstärke hat. Eine homogene Dicke ist nicht nur optisch ansprechend, sondern reduziert auch die Anzahl von Stufen und Kanten, in denen sich Schmutz sammeln kann.

Besonders bevorzugt ist eine Ausgestaltung, bei der am gesamten Innen- und/oder Außenumfang des Randabschnitts ein Rastring aus der weicheren zweiten Materialkomponente angespritzt ist. Dieser kann dichtend in eine Nut oder eine Stufe in der Seitenwand der zu verschließenden Öffnung eingreifen, so dass sogar ein dichtender Verschluss der Öffnung möglich ist.

Bei den bisher bekannten Schnappverschlüssen aus Kunststoff besteht noch Verbesserungsbedarf hinsichtlich der Betätigung des Umklappvorgangs durch den Benutzer. Bisher ist es zwingend erforderlich, die Abdeckung an ihrem Randabschnitt oder an einem an ihrer Stirnwand angeformten Griffelement mit einer gewissen Mindestkraft einzudrücken oder hochzuziehen, um die Stirnwand von einem in den anderen bistabilen Zustand umschnappen zu lassen. Dies bringt den Nachteil mit sich, dass die Bereiche, auf die der Benutzer seine Kraft ausüben soll, auch immer hinreichend gut freiliegen müssen, um die gewünschten Druckpunkte mit den Fingern erreichen zu können, wodurch wiederum die Designmöglichkeiten für das aus Behälter und Abdeckung gebildete Verschlusssystem insgesamt unerwünscht eingeschränkt sind. Zum anderen wäre es wünschenswert den zum Umschnappvorgang erforderlichen minimalen Kraftaufwand abzusenken, sofern der Benutzer die Kraft an genau vordefinierten Druckpunkten ansetzt. Auch wäre es vorteilhaft, wenn keiner der Schnappzustände mehr ausschließlich durch eine Zugkraft ausgelöst würde, weil dann auch nicht zwangsläufig ein (beidhändig zu bedienendes) Griffelement an der Abdeckung vorgesehen werden müsste.

Demgemäß besteht die Aufgabe der vorliegenden Erfindung darin, ein Verschlusssystem aus einer dreidimensionalen Struktur mit der zu verschließenden Öffnung und mit einer in bistabiler Weise zwischen zwei Zuständen umschnappenden Abdeckung zu schaffen, bei der die Möglichkeiten, den Umschnappvorgang auszulösen, für den Benutzer erweitert sind, und vorzugsweise der für das Auslösen erforderliche minimale Kraftaufwand reduziert ist. Insbesondere wünschenswert ist ein Verschlusssystem, bei dem beide bistabilen Zustände durch manuelles Drücken ausgelöst werden können, so dass beide Umschnappvorgänge ohne Griffelement und in der Regel einhändig ausgelöst werden können.

Zwei zumindest teilweise Lösungen der oben erwähnten Aufgabe gelingen durch die Merkmale der beigefügten Ansprüche 1 und 6. Die Unteransprüche betreffen bevorzugte Ausführungsformen.

Die zweiteilige Form der unabhängigen Ansprüche basiert auf DE 10 2015 103 036 B4 als nächstliegendem Stand der Technik. Andere technische Verpackungslösungen sind in FR 670 576 A und DE 200 22 999 U1 offenbart.

Erfindungsgemäß ist die dreidimensionale Struktur, insbesondere ein Behälter oder ein zumindest einseitig offenes Rohrende, so konfiguriert, dass eine von außen auf das Verschlusssystem an mindestens einer vordefinierten Stelle einwirkende Kraft auf den Randabschnitt der Abdeckung in solcher Weise gelenkt wird, dass ein Umschnappen der Abdeckung vom einen in den anderen bistabilen Zustand ausgelöst wird.

Im Falle eines innen gegen eine Öffnungswand klemmenden Deckels ist die Öffnungswand der dreidimensionalen Struktur zumindest an der vordefinierten Stelle derart flexibel, dass sie durch elastische Verformung eine quer zur Aufsteckrichtung zumindest einseitig und vorzugsweise beidseitig auf die Öffnungswand einwirkende Kraft an den Randabschnitt des Deckels weitergibt. Dadurch kann der Deckel vollständig innerhalb der zu verschließenden Öffnung liegen, ohne dass für den Benutzer an der Stirnwand des Deckels ein Griffelement zum Auslösen des Umschnappvorgangs in die geöffnete Stellung vorgesehen werden müsste. Besonders bevorzugt steht die entgegen der Aufsteckrichtung entfernteste Stelle der Öffnungswand um einen gewissen Überstand von der Stelle vor, an der der Randabschnitt des Deckels umfangsseitig von innen gegen den Wandabschnitt drückt. Eine quer zur Aufsteckrichtung wirkende Kraft auf diesen äußersten Wandabschnitt kann dann das Umschnappen des Deckels schon bei geringerem Kraftaufwand auslösen, weil der Überstand als Hebelarm wirkt.

Gemäß einer anderen erfinderischen Lösung greift die Abdeckung als Kappe von außen um den zu verschließenden Wandabschnitt der Öffnung. Hier gelingt es durch die erfindungsgemäße geometrische Gestaltung des entgegen der Aufsteckrichtung äußersten Endabschnitts der Öffnungswand, dass die Kappe diesen Endabschnitt mit einem Bereich der Stirnwand kontaktiert, der ein Stück weit versetzt vom Randabschnitt in Richtung der Kappenmitte liegt. Dadurch kann die Kappe nicht nur durch eine quer zur Aufsteckrichtung wirkende Kraft auf den Randabschnitt, sondern auch durch eine in Aufsteckrichtung ausgeübte Kraft in ihre geschlossene Stellung gebracht werden, sofern diese Kraft auf einen Druckpunkt ausgeübt wird, der radial weiter außen liegt als der Kontaktpunkt der Öffnungswand mit der Stirnwand. Der Abstand zwischen Kontaktpunkt und Druckpunkt wirkt hier wiederum als Hebelarm und verringert den erforderlichen Kraftaufwand entsprechend.

In der vorliegenden Beschreibung wird das Verschlusselement der zu verschließenden Öffnung allgemein als Abdeckung bezeichnet. Greift die Klemmbefestigung der Abdeckung außen an der Öffnungswand an, so wird die Abdeckung als Kappe bezeichnet; klemmt die Abdeckung hingegen innen gegen die Öffnungswand, so wird sie als Deckel bezeichnet.

Im Folgenden wird die Erfindung anhand von mehreren Ausführungsbeispielen näher erläutert. Darin zeigt:
Fig. 1a eine teilweise im Schnitt dargestellte Seitenansicht einer Verschlusskappe gemäß einer ersten erfinderischen Lösung;
Fig. 1b eine Draufsicht auf die Kappe der Fig. 1a;
Fig. 1c eine vergrößerte Detailansicht in einem Schnitt A-A in der Fig. 1a;
Fig. 1d eine vergrößerte Darstellung eines Ausschnitts X der Fig. 1a;
Fig. 1e eine vergrößerte Detailansicht in einem Schnitt C-C in der Fig. 1c;
Fig. 1f eine vergrößerte Detailansicht in einem Schnitt B-B in der Fig. 1c, in der gleichzeitig das Verschlussprinzips eines Behälters mit der Kappe dargestellt ist;
Fig. 2a eine Querschnittsansicht eines Verschluss-Systems mit der Verschlusskappe gemäß der ersten erfinderischen Lösung in offener Stellung;
Fig. 2b eine Querschnittsansicht des Verschluss-Systems der Fig. 2a in geschlossener Stellung;
Fig. 2c einen vergrößerten Ausschnitt der Fig. 2a in einer ersten Variante der ersten Lösung in offener Stellung;
Fig. 2d den vergrößerten Ausschnitt der Fig. 2a in einer zweiten Variante der ersten Lösung in offener Stellung;
Fig. 2e den vergrößerten Ausschnitt der Fig. 2a in einer dritten Variante der ersten Lösung in offener Stellung;
Fig. 3a eine Querschnittsansicht eines Verschluss-Systems der vorliegenden Erfindung mit einem Verschlussdeckel gemäß der zweiten erfinderischen Lösung in offener Stellung;
Fig. 3b eine Querschnittsansicht des Verschluss-Systems der Fig. 3a in geschlossener Stellung;
Fig. 3c einen vergrößerten Ausschnitt der Fig. 3b;
Fig. 3d den vergrößerten Ausschnitt der Fig. 3c in einer ersten Variante der zweiten Lösung in geschlossener Stellung
Fig. 3e den vergrößerten Ausschnitt der Fig. 3c in einer nicht erfindungsgemäßen zweiten Variante der zweiten Lösung in geschlossener Stellung; und
Fig. 3f den vergrößerten Ausschnitt der Fig. 3c in einer dritten Variante der zweiten Lösung in geschlossener Stellung.

Bei der in den Figuren 1a-f gezeigten ersten Lösung ist die erfindungsgemäße Abdeckung als eine Kappe 20 ausgebildet, die eine Behälterwand 12a von außen umgreifen soll. Die Figuren 1a bis 1f zeigen allesamt die Kappe 20 in ihrer konvexen, nach außen (d.h. entgegen der Aufsteckrichtung) gewölbten Schnappstellung, die sie in ihrer Verschlussposition einnimmt. In der Figur 1f ist zusätzlich dargestellt, wie in dieser Stellung ein Einrasten in die zu verschließende Öffnungswand 12a möglich ist, was aber später anhand der Figuren 2a bis 2e noch genauer erläutert werden wird.

Die in den Figuren 1a-f gezeigte Kappe 20 weist eine Stirnwand 21 von im Wesentlichen kreisförmiger Grundform auf, an deren Umfangsrand ein ringförmiger Randabschnitt 22 angeformt ist. Die Figur 1a zeigt eine teilweise im Schnitt dargestellt Seitenansicht. In der linken Hälfte der Figur ist die Kappe 20 von der Seite zu sehen, während sie in der rechten Hälfte innen aufgeschnitten ist, so dass man die hintere Innenseite der Kappe 20 sieht. In den Figuren ist immer die ungeschnittene Weichkomponente (zweite Materialkomponente) punktiert und die geschnittene Weichkomponente kreuzschraffiert dargestellt, während die geschnittene Hartkomponente (erste Materialkomponente) einfach schraffiert dargestellt ist.

Schnappt die Stirnwand 21 in ihren konkav nach unten (d.h. in Aufsteckrichtung) gewölbten Zustand, so erhöht sich der Außenumfang des Randabschnitts 22. Um den Winkel µ, den die Stirnwand 21 und der Randabschnitt 22 in ihrem Übergangsbereich einschließen, in den beiden bistabilen Stellungen konstant zu halten, sollte das Kappenmaterial über eine ausreichende Steifigkeit verfügen. Dies gelingt erfindungsgemäß dadurch, dass der Übergang zwischen Stirnwand 21 und Randabschnitt 22 wenigstens in Teilabschnitten, vorzugsweise aber über den gesamten Umfang, eine höhere Materialstärke aufweist als der Zentralbereich der Stirnwand 21. Das Material verdickt sich, wie in den Figuren 1e und 1f gezeigt, nach oben, d.h. entgegen der Aufsteckrichtung, so dass der Übergangsbereich zwischen Stirnwand 21 und Randabschnitt 22 innen glatt verläuft. Die Materialverdickungen können alternativ aber auch nach unten vorspringen und im Deckelinneren zu einem entsprechend konturierten Wandverlauf führen.

Die Vergrößerung des Außenumfangs im später anhand der Figur 2a erläuterten konkaven bistabilen Zustand gegenüber dem in den Figuren 1e, 1f und 2b gezeigten konvexen Zustand erfordert eine ausreichende Dehnungsflexibilität des umlaufenden Randabschnitts 22. Dies gelingt erfindungsgemäß durch umlaufend (vorzugsweise äquidistant) angeordnete Dehnungsabschnitte 24 aus der weicheren zweiten Materialkomponente, die sich - wie besonders gut in den Figuren 1a und 1d zu sehen ist - mit Zwischenabschnitten 23 aus der härteren ersten Materialkomponente abwechseln. Wie in der Fig. 1b dargestellt, setzen die Dehnungsabschnitte 24 am Übergangsbereich zwischen Stirnwand 21 und Randabschnitt 22 an und verbreitern sich zum radialen Außenrand hin. Das weichere Material der Dehnungsabschnitte 24 sorgt dafür, dass sich der Randabschnitt 22 in der konkaven, d.h. geöffneten Schnappposition der Kappe 20 in seinem Außenumfang vergrößern kann. Die Dehnungsabschnitte 24 würden dann nicht mehr die in den Figuren 1a und 1d gezeigte konstante Breite haben, sondern sich radial nach außen verbreitern.

Der Randabschnitt 22 endet sowohl in seinen Dehnungsabschnitten 24 als auch in seinen Zwischenabschnitten 23 in einem innen umlaufenden Rastring 29, der ebenfalls aus einer weicheren Materialkomponente geformt ist, vorzugsweise der gleichen, wie die Dehnungsabschnitte 24. Dieser innen umlaufende Rastring 29 verleiht der dünnwandigen Kappe 20 zusätzliche Formstabilität, ist aber auch ausreichend elastisch, um die Vergrößerung des Außenumfangs in der in der Fig. 2a gezeigten konvexen Umklapp-Position zu ermöglichen. Wegen seiner weicheren Materialbeschaffenheit kann der Rastring 29 die Funktion eines Dichtungsrings übernehmen.

Der Rastring 29 ist an einem um 90° radial nach innen vorspringenden Lippenabschnitt 23a, 24a des Randabschnitts 22 angeformt. Dies deshalb, weil die Kappe 20 die zu verschließende Öffnung 11a ja von außen umgreifen soll, wie in den Figuren 1f und insbesondere 2a-e genauer erläutert werden wird. Der an den Dehnungsabschnitt 24 angrenzende Lippenabschnitt 24a ist aus der weicheren zweiten Materialkomponente, während der an den Zwischenabschnitt 23 angrenzende Lippenabschnitt 23a aus der härteren ersten Materialkomponente ist. Es können aber auch die Lippenabschnitte 23a und 24a komplett aus der weicheren zweiten Materialkomponente geformt sein. Dann würde der gesamte radial nach innen verlaufende Teil des Randabschnitts 22 zum Rastring 29 gehören bzw. der Lippenabschnitt entfallen.

Als Herstellungsverfahren für die Kappe 20 eignet sich besonders das bereits erwähnte Mehrkomponenten-Spritzgießen aus einem oder mehreren thermoplastischen Kunststoffen. Durch die Mehrkomponenten-Technik kann für die Stirnwand 21 und die Zwischenabschnitte 23 eine erste (Basis-)Komponente gespritzt werden, während die Dehnungsabschnitte 24 ebenso wie der Rastring 29 aus einer weicheren zweiten Komponente in einem einzigen Herstellungsvorgang direkt angespritzt werden. Auch die optionale dritte (besonders harte) Materialkomponente für den Übergangsbereich zwischen Stirnwand und Randabschnitt kann in einem einzigen Mehrkomponenten-Spritzguss direkt angespritzt werden.

Bevorzugte Materialien für die erste Komponente sind: thermoplastische Elastomere (TPE) und thermoplastisches Urethan (TPU).

Bevorzugte Materialien für die zweite Komponente sind: Polycarbonat (PC), Acrylnitril-Butadien-Styrol (ABS) und Polystyrol (PS).

Bevorzugte Materialien für die dritte Komponente sind: glasfaserverstärktes Polyamid (PA) oder andere glasfaserverstärkte Kunststoffe.

Anstatt die Abdeckung vollständig im Spritzguss herzustellen, kann auch ein vorher separat gefertigter Rohling umspritzt werden. Denkbar ist zum Beispiel, dass eine Kappe aus Blech oder einem Leichtmetall (z.B. Aluminium), die im Wesentlichen die Form einer herkömmlichen Klick-Klack-Dosenkappe mit den sich aufspreizenden Metallzinnen hat, im Randbereich mit der weicheren (zweiten) Kunststoffkomponente umspritzt wird. So erhält man eine Abdeckung mit wesentlich verbesserter Dichtheit gegen das Austreten von Flüssigkeiten oder Gasen aus der damit zu verschließenden Dose.

Statt die Kappe oder Deckel aus mehreren Materialkomponenten unterschiedlicher Härte bzw. Dehnbarkeit herzustellen, kann sie auch durch thermisches Umformen, also Tiefziehen, oder ein Spritzgussverfahren aus nur einem Kunststoffmaterial gefertigt sein. Dann bildet man statt der weicheren Dehnungsabschnitte am Randabschnitt die erwähnten Einfaltungen aus und sieht am Übergangsbereich zwischen Stirnwand und Randabschnitt Verstärkungsrippen und/oder Materialverdickungen vor, die den Innenwinkel dort in beiden bistabilen Zuständen konstant halten.

Die Figuren 2a-e zeigen das Funktionsprinzip der Kappe 20 gemäß der ersten erfinderischen Lösung in einem erfindungsgemäßen Verschluss-System aus dem Behälter 10a und der Kappe 20. Die zu verschließende Öffnung 11a weist im dargestellten Wandabschnitt 12a außen eine kreisringförmige Nut 13a auf, an deren unterem Ende ein Absatz 15a gebildet ist, der aber nicht notwendig ist und auch entfallen kann. Oberhalb der Nut 13a verläuft der Wandabschnitt 12a noch in einem Überstand 14a weiter, der im Wesentlichen die gleiche Höhe aufweist wie der Randabschnitt 22 der Kappe 20.

Fig. 2a zeigt die Kappe 20 in ihrer offenen, konkaven Stellung, d.h. mit nach unten gewölbter Stirnwand 21. Sie hat einen entsprechend vergrößerten Innendurchmesser des Randabschnitts 22. Dieser Innendurchmesser ist größer als der Außendurchmesser der Außennut 13a, so dass sich die Kappe 20 in dem geöffneten Zustand der Figur 2a von der Öffnung 11a abnehmen lässt.

In der Figur 2b hat die Stirnwand 21 eine konvexe Krümmung, d.h. sie ist entgegen der Aufsteckrichtung nach oben gewölbt. Der Randabschnitt 22 mit dem nach innen ragenden Rastring 29 hat dann nur noch einen Innendurchmesser, der geringer ist als der Außendurchmesser der Nut 13a. Dadurch ist die Kappe 20 fest in Eingriff mit der zu verschließenden Öffnungswand 12a und schnappt erst bei Ausübung einer in Aufsteckrichtung wirkenden Kraft F auf die Stirnwand 21 wieder in ihren ersten bistabilen Zustand zurück, der in der Figur 2a gezeigt ist. Wegen der elastischen Materialeigenschaften des Rastrings 29 fungiert dieser außerdem als Dichtungsring, um ein Entweichen von Gasen oder Flüssigkeiten aus der Öffnung 11a zu unterbinden.

Wie besonders gut in der Figur 2c zu sehen ist, ist der Endabschnitt 16 des Wandbereichs 12a angeschrägt, das heißt der Außenumfang der Öffnung 11a verengt sich in diesem Endabschnitt 16, während der Innendurchmesser der Öffnung 11a konstant bleibt. Dadurch entsteht ein Kontaktpunkt A1 zwischen Stirnwand 21 und Endabschnitt 16, der um einen Abstand a1 vom Übergangsbereich zwischen Stirnwand 21 und Randabschnitt 22 zur Mitte der Abdeckung 20 hin versetzt ist. Wird nun eine im Wesentlichen in Aufsteckrichtung wirkende Kraft F₂ an einem Druckpunkt A2 von oben auf die Stirnwand 21 ausgeübt, so wirkt diese Kraft F₂ über den Hebelarm der Länge a1 auf den Randabschnitt 22 und erlaubt ein Auslösen des Umschnappvorgangs. Bisher war dies nur im Wesentlichen quer zur Aufsteckrichtung mittels der in den Figuren 2a, 2c und 2d von der Seite direkt auf den Randabschnitt 22 wirkenden Kraft F₀ möglich.

Wie außerdem in der Figur 2c dargestellt, kann am Randabschnitt 22 gemäß einer optionalen Variante zusätzlich noch eine Verlängerung 18 angebracht oder angeformt sein. Diese Verlängerung 18 erlaubt es, die im Wesentlichen quer zur Aufsteckrichtung wirkenden und zum Schließen der Kappe nötige Kraft F₀ auf einen geringeren Wert F₁ zu reduzieren, weil der Benutzer seine Kraft über einen verlängerten Hebelarm ausüben kann, wenn er die Kappe 20 an der Verlängerung 18 zusammendrückt.

Gemäß einer weiteren Variante, die in der Figur 2d dargestellt ist, lässt sich der Hebelarm a1 noch verlängern, indem der Endabschnitt 16' noch eine Verengung 17 aufweist, die an dem Endabschnitt 16' befestigt oder angeformt sein kann und im Bereich des Endabschnitts auch den Innendurchmesser des Wandabschnitts 12a, also die Öffnung 11a, verengt. Dann wirkt eine auf den Druckpunkt A2 ausgeübte Kraft F₃ über den längeren Hebelarm a2 mit dem Kontaktpunkt A1 als Hebelpunkt noch effizienter auf den Randabschnitt 22 und erleichtert somit das Auslösen des Umschnappvorgangs.

Gemäß einer weiteren Variante, die in der Figur 2e dargestellt ist, lässt sich der Hebelarm a1 der Figur 2c auch durch eine Stirnwandverlängerung 19 verlängern. Anders als die in der Figur 2c gezeigte Verlängerung 18 ist die Stirnwandverlängerung 19 nicht am Randabschnitt 22 sondern an der Stirnwand 21 angeordnet. Diese Stirnwandverlängerung 19 kann abschnittsweise oder über den gesamten Umfang an der Stirnwand 21 angebracht oder angeformt sein und erlaubt es, die im Wesentlichen in Aufsteckrichtung wirkende und zum Schließen der Kappe 20 nötige Kraft F₂ auf einen geringeren Wert F₃. zu reduzieren. Wenn der Benutzer die Kappe 20 am Druckpunkt A2 der Verlängerung 19 nach unten drückt, erzeugt eine ausgeübte Kraft F₃. über den längeren Hebelarm a2' mit dem Kontaktpunkt A1 als Hebelpunkt nämlich ein größeres Drehmoment als bei der Kraft F₂ und dem Hebelarm a1 der Figur 2c. Ansonsten entspricht der Aufbau der Variante gemäß Figur 2e dem der Figur 2c. Es versteht sich außerdem von selbst, dass die in den Figuren 2c, 2d und/oder 2e gezeigten Varianten auch in Kombination zum Einsatz kommen können.

Die Figuren 3a bis 3d und 3f zeigen die Funktionsweise eines erfindungsgemäßen Verschluss-Systems, bei dem ein Deckel 30 der zweiten Lösung zum Verschließen einer Öffnung 11a zum Einsatz kommt. Der Deckel lässt sich in gleicher Weise herstellen, wie zuvor für die Kappe 20 beschrieben und weist in gleicher Weise Dehnungsabschnitte und Zwischenabschnitte im Randabschnitt 32 auf, wobei davon in den Querschnitten der Figuren der Übersichtlichkeit halber aber nur die Zwischenabschnitte 33 zu sehen sind. Auch die Lippenabschnitte und die Varianten dazu sind bei dem Deckel 30 analog zu der Kappe 20 möglich.

Der einzige Unterschied zur Kappe 20 besteht darin, dass der Deckel 30 keinen nach innen vorspringenden Rastring 29, sondern einen nach außen vorspringenden Rastring 39 aufweist, weil er ja nicht von außen, sondern von innen an der Behälterwand klemmen soll. Denkbar ist natürlich auch, eine Abdeckung mit sowohl einem nach außen auch einem nach innen vorspringenden Rastring, die dann sowohl als Kappe als auch als Deckel verwendbar ist. Ferner, in einem nicht erfindungsgemäßen Verschlusssystem, könnte man den Deckel 30 auch umgedreht auf die Dose 10b setzen, ohne dass sich an dessen Funktionalität wesentliches ändert. Der Mittelabschnitt des Randabschnitts 32 würde sich dann nicht in sondern entgegen der Aufsteckrichtung erstrecken und der Deckel 30 würde durch einen Druck auf die Stirnwand 31 in der Aufsteckrichtung von seinem geschlossenen in seinen offenen Zustand umspringen, was für bestimmte Anwendungen von Vorteil sein kann.

Der Randabschnitt 32 endet also sowohl in seinen Dehnungsabschnitten (nicht gezeigt) als auch in seinen Zwischenabschnitten 33 in einem außen umlaufenden Rastring 39, der ebenfalls aus einer weicheren Materialkomponente geformt ist, vorzugsweise der gleichen, wie die Dehnungsabschnitte. Dieser umlaufende Rastring 39 verleiht dem dünnwandigen Deckel 30 zusätzliche Formstabilität, ist aber auch ausreichend elastisch, um die Vergrößerung des Außenumfangs in der in der Fig. 3b gezeigten konvexen Umklapp-Position zu ermöglichen. Wegen seiner weicheren Materialbeschaffenheit klemmt der Rastring 39 nicht nur besonders gut in der Innennut 13b der zu verschließenden Öffnungswand 12b, sondern kann sogar die Funktion eines Dichtungsrings übernehmen.

Der Wandbereich 12b der zu verschließenden Öffnung 11a weist innen eine ringförmige Nut 13b auf, in die der Deckel 30 einrasten soll, und die an ihrer Unterkante einen stufenförmigen Absatz 15b bildet. Der Bereich des Wandabschnitts 12b oberhalb der Nut 13b (das heißt entgegen der Aufsteckrichtung) wird als Überstand 14b bezeichnet.

Führt man den Deckel 30 von oben in die Öffnung 11b ein, so stößt der Randabschnitt 32 mit dem Rastring 39 gegen den Absatz 15b. Dadurch weiß der Benutzer, dass er die zur Verriegelung vorgesehene axiale Endposition des Deckels 30 erreicht hat. Drückt er nun die Stirnwand 31 durch eine vertikal nach unten wirkende Kraft F nach unten, so schnappt die Stirnwand 31 von ihrem in Figur 3a gezeigten konvexen bistabilen Zustand um in ihren in Figur 3b gezeigten konkaven bistabilen Zustand. Durch die Steifigkeit des Deckelmaterials im Übergangsbereich zwischen Stirnwand 31 und Randabschnitt 32, die (wie zuvor erläutert) vorzugsweise noch durch Materialverdickungen unterstützt wird, bleibt der Winkel µ bei diesem Umschnappvorgang konstant, so dass der Randabschnitt 32 seitlich etwas nach außen klappt und ein Einrasten des Rastrings 39 in die Nut 13b bewirkt. Der Rastring 39 drückt also bei der konkaven Stirnwandstellung der Figur 3b seitlich von innen in die ringförmige Nut 13b der Öffnungswand 12b und verriegelt so den Deckel 30 in seiner geschlossenen Stellung. Dabei spannt sich das Material in den Dehnungsabschnitten 34 in einen in Draufsicht verbreiterten Zustand und der Außendurchmesser des Randabschnitts 32 vergrößert sich bei diesem Umklappvorgang. In der Figur 3c ist das Eingreifen des Rastrings 39 in die Nut 13b nochmals im Detail dargestellt.

Um die Öffnung 11b wieder freizulegen, muss der Deckel 30 wieder in seinen Ursprungszustand zurückschnappen. Dann kann er aufgrund der Verringerung seines Außendurchmessers wieder aus der Öffnung 11b herausgezogen werden. Dazu war herkömmlicherweise ein Griffelement an der Stirnwand 31 vorgesehen, mittels dem sich der Deckel 30 ergreifen und nach oben ziehen lässt. Wie im Detail weiter unten beschrieben, ermöglicht die zweite erfinderische Lösung auch ein Öffnen des Deckels mit einer seitlich (quer zur Aufsteckrichtung) auf die Behälterwand 12b einwirkenden Kraft F₄, F₅, so dass das Griffelement entfallen kann.

Wie in der vergrößerten Darstellung der Figur 3c gut zu sehen, hat der Überstand 14b bis zum entgegen der Aufsteckrichtung äußersten Ende des Wandabschnitts 12b eine Länge b1. Übt der Benutzer nun am Druckpunkt B2 eine quer zur Aufsteckrichtung wirkende Kraft F₄ von außen auf den Wandabschnitt 12b aus, so wirkt diese mit der Länge b1 als Hebelarm und dem Kontaktpunkt B1 zwischen Wandabschnitt 12b und Randabschnitt 32 durch die elastische Verformung des Überstands 14b so auf den Deckel 30 ein, dass dieser in den offenen Zustand umschnappen kann, ohne dass es dabei einer direkten Betätigung des Randabschnitts 32 oder eines Hochziehens der Stirnwand 31 über ein Griffelement oder dergleichen bedarf.

Wie in der Figur 3d dargestellt, kann der Überstand 14b' gemäß einer ersten Variante der zweiten Lösung auch länger ausgebildet sein. Dadurch verlängert sich nicht nur der Hebelarm auf die Länge b2 und verringert dadurch entsprechend den zum Öffnen des Deckels 30 erforderlichen Kraftaufwand F₅, sondern der Deckel 30 liegt dann auch vollständig geschützt innerhalb der Öffnung 11b, was ein unbeabsichtigtes Öffnen des Verschlusssystems erschwert.

Die Figur 3e zeigt eine nicht erfindungsgemäße Ausführungsform. Hier weist der Wandabschnitt 12b unterhalb der Innennut 13b einen Durchbruch auf, in dem ein Schieber 13c gelagert ist. Der Schieber 13c ist ein quer zur Aufsteckrichtung in dem Durchbruch verschiebbares, stangenförmiges Betätigungselement zum Öffnen des Deckels 30. Dazu übt der Benutzer von außen quer zur Aufsteckrichtung eine Kraft F₅' auf den am Außenende des Schiebers 13c angebrachten oder angeformten Auslöser 13d aus. In der dargestellten Variante hat der Auslöser 13d die Form eines halbkugelförmigen Betätigungsknopfs.

Das andere Ende des Schiebers 13c trifft im Inneren des Behälters 10b auf das in Aufsteckrichtung von dem Randabschnitt 32 hervorstehende Ende einer Randabschnittsverlängerung 34. Die Verlängerung 34 kann abschnittsweise oder über den gesamten Umfang an dem Randabschnitt 32 angebracht oder angeformt sein. Sie hat in der gezeigten Variante im Wesentlichen eine Länge b3 und ist damit länger als der Randabschnitt 32 als solcher. Die Verlängerung 34 wirkt als Hebelarm der Länge b3 bis zum Übergangsbereich zwischen Randabschnitt 32 und Stirnwand 31.

Wird der Schieber 13c am Auslöser 13d mit der Mindestkraft F₅' nach Innen geschoben, so bewegt sich die Verlängerung 34 so weit in das Behälterinnere, dass sie über den Hebelarm b3 das für das Umspringen in den geöffneten bistabilen Zustand nötige Drehmoment auf die Stirnwand 31 überträgt. Die gleiche Kraft F₅' würde am übrigen Wandabschnitt 12b nicht zum Öffnen des Deckels 30 führen - etwa weil die Wandstärke bzw. Festigkeit der Behälterwand groß genug ist, um eine Kraftübertragung auf die Randabschnittverlängerung 34 ausreichend zu erschweren. Dadurch wird die Sicherheit gegen unbeabsichtigtes Öffnen des Dose-Deckel-Systems zusätzlich erhöht.

Wie in der dritten Variante der erfinderischen Lösung gemäß Figur 3f gezeigt, kann der Schieber 13c mit dem Auslöser 13d auch entfallen und stattdessen der Wandabschnitt 12b eine Einschnürung 13e aufweisen, an der die Wandstärke geschwächt ist. Die Einschnürung 13e kann als umlaufende Ringmulde vorgesehen sein oder nur als abschnittsweise, vorzugsweise an zwei diametral entgegengesetzten Stellen, angeordnete Griffmulden. Drückt man im Bereich der Einschnürung 13e mit der Mindestkraft F₅" radial nach Innen, so deformiert sich die Verlängerung 34 so weit in das Behälterinnere, dass sie über den Hebelarm b3 das für das Umspringen in den geöffneten bistabilen Zustand nötige Drehmoment auf die Stirnwand 31 überträgt. Abseits der durch die Einschnürung 13e geschwächten Wandstärke ist die Behälterwand 12b fest genug, um ein unbeabsichtigtes Öffnen mit der Kraft F₅" zu vermeiden. Damit lässt sich eine Beeinträchtigung der Behälterdichtigkeit der zweiten Variante mit dem Wanddurchbruch und dem Schieber 13c vermeiden. Andererseits sind für bestimmte Anwendungen gerade solche Wanddurchbrüche erwünscht, beispielsweise für einen Druckausgleich zwischen Behälterinnerem und Umgebungsdruck. Statt der Einschnürung 13e kann der Wandabschnitt 12b an dieser Stelle auch auf andere Art weicher gemacht werden, beispielsweise durch Verwenden einer weicheren Materialkomponente oder nachträgliches Aufweichen des Wandabschnitts 12b an dieser Stelle.

Zusammenfassend betrifft die vorliegende Erfindung ein Verschlusssystem mit einer dreidimensionalen Struktur 10a, 10b, insbesondere einem Behälter oder einem Öffnungsbereich einer technischen Apparatur, und einer Abdeckung 20, 30 zum Aufstecken auf die dreidimensionale Struktur 10a, 10b, um deren Öffnung 11a, 11b zu verschließen. Die Abdeckung 20, 30 weist eine Stirnwand 21, 31, die in bistabiler Weise zwischen einem ersten in Aufsteckrichtung gewölbten Zustand und einem zweiten entgegen der Aufsteckrichtung gewölbten Zustand verformbar ist, und einen ringförmigen Randabschnitt 22, 32 auf. Dieser weist in dem ersten bistabilen Zustand einen größeren Außenumfang auf als in dem zweiten bistabilen Zustand und ist daher dazu ausgelegt, eine klemmende Befestigung der Abdeckung 20, 30 an einem Wandbereich 12a, 12b der Öffnung 11a, 11b zu bewirken, indem der Randabschnitt 22, 32 in dem ersten Zustand innen oder in dem zweiten Zustand außen gegen den Wandbereich 12a, 12b drückt. Die dreidimensionale Struktur 10a, 10b ist dazu konfiguriert, eine an vordefinierten Stellen A2, B2 von außen auf das Verschlusssystem ausgeübte Kraft so weiterzuleiten, dass sie zu einem Umschnappen der Abdeckung 20, 30 von dem einen in den anderen der beiden bistabilen Zustände führt.

**Bezugszeichenliste**

| | |
|---|---|
| 10a, 10b | Behälter |
| 11a, 11b | Öffnung |
| 12a, 12b | Seitenwand |
| 13a | Außennut |
| 13b | Innennut |
| 13c | Wanddurchbrechung mit Schieber |
| 13d | Auslöser |
| 13e | Einschnürung |
| 14a, 14b, 14b' | Überstand |
| 15a, 15b | Absatz |
| 16, 16' | Endabschnitt |
| 17 | Verengung |
| 18 | Verlängerung Randabschnitt Kappe |
| 19 | Verlängerung Stirnwand |
| 20, 30 | Abdeckung |
| 20 | Kappe |
| 30 | Deckel |
| 21, 31 | Stirnwand |
| 22, 32 | Randabschnitt |
| 23, 33 | Zwischenabschnitte (hart) |
| 24 | Dehnungsabschnitte (weich) |
| 23a | Lippenabschnitt innen (hart) |
| 24a | Lippenabschnitt innen (weich) |
| 29 | Rastring innen (weich) |
| 33a | Lippenabschnitt außen (hart) |
| 34 | Verlängerung Randabschnitt Deckel |
| 39 | Rastring außen (weich) |
| a1, b1, a2, a2', b2, b3 | Hebelarme |
| A1, B1 | Kontaktpunkt |
| A2, B2 | Druckpunkt |

## Patentansprüche

1. Verschlusssystem mit
einer dreidimensionalen Struktur (10b), die eine zu verschließende Öffnung (11b) aufweist, und
einer Abdeckung (30) zum Aufstecken auf die dreidimensionale Struktur (10b), um die Öffnung (11b) zu verschließen, wobei die Abdeckung (30) aufweist:
eine Stirnwand (31), die in bistabiler Weise zwischen einem ersten in Aufsteckrichtung gewölbten Zustand und einem zweiten entgegen der Aufsteckrichtung gewölbten Zustand verformbar ist; und
einen ringförmigen Randabschnitt (32), der in dem ersten bistabilen Zustand einen größeren Außenumfang aufweist als in dem zweiten bistabilen Zustand und daher dazu ausgelegt ist, eine klemmende Befestigung der Abdeckung (30) an einem Wandbereich (12b) der Öffnung (11b) zu bewirken, indem in dem geschlossenen Zustand des Verschlusssystems der Randabschnitt (32) der Abdeckung (30) in dem ersten Zustand innen an einem Kontaktpunkt (B1) gegen den Wandbereich (12b) drückt,
**dadurch gekennzeichnet, dass** die dreidimensionale Struktur (10b) aus einem Material hergestellt ist, das zumindest an einer vordefinierten Stelle (B2) derart flexibel ist, dass eine quer zur Aufsteckrichtung von mindestens einer und vorzugsweise zwei entgegengesetzten Außenseiten auf den Wandbereich (12b) der Öffnung (11b) wirkende Kraft (F₄, F₅, F₅', F₅") an der mindestens einen vordefinierten Stelle (B2) so weitergeleitet wird, dass ein Umschnappen der Abdeckung (30) von dem ersten bistabilen Zustand in den zweiten bistabilen Zustand bewirkt wirkt.

2. Verschlusssystem nach Anspruch 1, wobei
der Wandbereich (12b) wenigstens eine Verengungsstelle aufweist, an der sich die Größe der Öffnung (11b) verringert, vorzugsweise in Form eines stufenförmigen Absatzes (15b), und
die Größe der Abdeckung (30) so bemessen ist, dass sie im offenen Zustand des Verschlusssystems nur bis zur Verengungsstelle in die Öffnung (11b) passt und mit ihrem Randabschnitt (32) an der Verengungsstelle aufliegt.

3. Verschlusssystem nach Anspruch 2, wobei zum Öffnen des Verschlusssystems
die quer zur Aufsteckrichtung von zwei entgegengesetzten Außenseiten wirkende Kraft (F₄, F₅) an der entgegen der Aufsteckrichtung von der Verengungsstelle entfernten vordefinierten Stelle (B2) auf den Wandbereich (12b) der Öffnung (11b) einwirkt, und
die Kraft (F₄, F₅) über einen durch den Abstand zwischen der vordefinierten Stelle (B2) und dem Kontaktpunkt (B1) gebildeten Hebelarm (b1, b2) auf den an der Verengungsstelle anliegenden Randabschnitt (32) einwirkt und ein Umschnappen der Abdeckung (30) von dem ersten bistabilen Zustand in den zweiten bistabilen Zustand bewirkt.

4. Verschlusssystem nach Anspruch 2 oder 3, wobei der Wandbereich (12b) eine entgegen der Aufsteckrichtung von der Verengungsstelle entfernte Nut (13b) zum Eingriff eines Klemmelements des Abdeckungs-Randabschnitts (32) aufweist, insbesondere eines Rastrings (39).

5. Verschlusssystem nach Anspruch 1, wobei
an dem Randabschnitt (32) eine Verlängerung (34) in der Aufsteckrichtung angebracht oder angeformt ist, die sich im geschlossenen Zustand der Abdeckung (30) in der Aufsteckrichtung mindestens bis zu der vordefinierten Stelle (B2) der dreidimensionalen Struktur (10b) erstreckt, und die eine von zwei entgegengesetzten Außenseiten des Wandbereichs (12b) einwirkende Kraft (F₄, F₅, F₅', F₅") so auf die Stirnwand (31) überträgt, dass diese von dem ersten bistabilen Zustand in den zweiten bistabilen Zustand umschnappt, und
der Wandbereich (12b) an der vordefinierten Stelle (B2) vorzugsweise einen Durchbruch mit einem quer zur Aufsteckrichtung verlaufenden Schiebeelement (13c) aufweist, das sich aufgrund der von der mindestens einen oder den vorzugsweise zwei entgegengesetzten Außenseiten des Wandbereichs (12b) einwirkenden Kraft (F₅') quer zur Aufsteckrichtung bewegen lässt, um zum Öffnen der Abdeckung (30) gegen die Verlängerung (34) zu drücken.

6. Verschlusssystem mit
einer dreidimensionalen Struktur (10a), die eine zu verschließende Öffnung (11a) aufweist, und
einer Abdeckung (20) zum Aufstecken auf die dreidimensionale Struktur (10a), um die Öffnung (11a) zu verschließen, wobei die Abdeckung (20) aufweist:
eine Stirnwand (21), die in bistabiler Weise zwischen einem ersten in Aufsteckrichtung gewölbten Zustand und einem zweiten entgegen der Aufsteckrichtung gewölbten Zustand verformbar ist; und
einen ringförmigen Randabschnitt (22), der in dem ersten bistabilen Zustand einen größeren Außenumfang aufweist als in dem zweiten bistabilen Zustand und daher dazu ausgelegt ist, eine klemmende Befestigung der Abdeckung (20) an einem Wandbereich (12a) der Öffnung (11a) zu bewirken, indem in dem geschlossenen Zustand des Verschlusssystems der Randabschnitt (22) der Abdeckung (20) in dem zweiten Zustand außen gegen den Wandbereich (12a) drückt,
**dadurch gekennzeichnet, dass** der Wandbereich (12a) an seinem entgegen der Aufsteckrichtung äußersten Endabschnitt (16) so geformt ist, dass die Stirnwand (21) der Abdeckung (20) im offenen Zustand des Verschlusssystems die Öffnungswand (12a) an einem Kontaktpunkt (A1) kontaktiert, der weiter in der Öffnungsmitte liegt als der Übergangsbereich zwischen Stirnwand (21) und Randabschnitt (22), und eine an mindestens einer vordefinierten Stelle (A2), die radial weiter außen als der Kontaktpunkt (A1) liegt und als Druckpunkt (A2) dient, in Aufsteckrichtung auf den Bereich der Stirnwand (21) der Abdeckung (20) wirkende Kraft (F₂, F₃, F₃') über einen zwischen dem Druckpunkt (A2) und dem Kontaktpunkt (A1) gebildeten Hebelarm (a1, a2, a2') auf den Randabschnitt (22) einwirkt und ein Umschnappen der Abdeckung (20) von dem ersten bistabilen Zustand in den zweiten bistabilen Zustand bewirkt, so dass nicht nur durch eine quer zur Aufsteckrichtung von zwei entgegengesetzten Außenseiten auf den Randabschnitt (22) der Abdeckung (20) wirkende Kraft (F₀, F₁) sondern auch durch eine in Aufsteckrichtung auf die mindestens eine vordefinierte Stelle (A2) der Stirnwand (21) wirkende Kraft (F₂, F₃, F₃') ein Umschnappen der Abdeckung (20) von dem ersten bistabilen Zustand in den zweiten bistabilen Zustand und damit ein Schließen des Verschlusssystems bewirkt wird.

7. Verschlusssystem nach Anspruch 6, wobei der äußerste Endabschnitt (16, 16') der Öffnungswand (12a) eine sich quer zur Aufsteckrichtung nach innen verjüngende Form aufweist.

8. Verschlusssystem nach Anspruch 6 oder 7, wobei sich die Öffnung (11a) an dem äußersten Endabschnitt (16, 16') der Öffnungswand (12a) verengt.

9. Verschlusssystem nach einem der Ansprüche 6 bis 8, wobei
an dem Randabschnitt (22) eine im Wesentlichen in der Aufsteckrichtung verlaufende Verlängerung (18) angebracht oder angeformt ist, die den Hebelarm der quer zur Aufsteckrichtung von mindestens einer und vorzugsweise zwei entgegengesetzten Außenseiten auf den Randabschnitt (22) wirkenden Kraft (F₁) zum Schließen des Verschlusssystems verlängert, und/oder
an der Stirnwand (21) eine im Wesentlichen quer zur Aufsteckrichtung verlaufende Verlängerung (19) angebracht oder angeformt ist, die den Hebelarm (a2') der in Aufsteckrichtung auf die vordefinierte Stelle (A2) wirkenden Kraft (F₃') zum Schließen des Verschlusssystems verlängert.

10. Verschlusssystem nach einem der vorstehenden Ansprüche, wobei die dreidimensionale Struktur (10a; 10b) ein Behälter, insbesondere eine Dose mit runder Öffnung (11a; 11b) ist.

11. Verschlusssystem nach einem der vorstehenden Ansprüche, wobei die Abdeckung (20; 30) aus Kunststoff in einem Stück durch ein Spritzgussverfahren in Mehrkomponententechnik hergestellt ist.

12. Verschlusssystem nach einem der vorstehenden Ansprüche, wobei der Winkel (µ), unter dem die Stirnwand (21; 31) in den Randabschnitt (22; 32) übergeht, konstant ist, d.h. in dem ersten bistabilen Zustand genauso groß ist wie in dem zweiten bistabilen Zustand, und der Winkel (µ) vorzugsweise größer als 90° ist, insbesondere zwischen 100° und 120°.

13. Verschlusssystem nach einem der vorstehenden Ansprüche, wobei die Materialstärke am Übergang von der Stirnwand (21; 31) in den Randabschnitt (22; 32) zumindest in Teilbereichen größer ist als im übrigen Bereich der Abdeckung (20; 30), vorzugsweise um ein Vielfaches höher als die minimale Materialstärke der Stirnwand (21; 31), insbesondere ca. drei bis vier Mal so groß.

14. Verschlusssystem nach einem der Ansprüche 1 bis 5 und vorzugsweise nach einem der Ansprüche 10 bis 13, wenn nicht von einem der Ansprüche 6 bis 9 abhängig, wobei der Randabschnitt (32) in und außerhalb eines Bereichs mit einem Dehnungsabschnitt (24) einen axial in der Aufsteckrichtung verlaufenden Mittelabschnitt und einen daran angrenzenden und in radialer Richtung nach außen verlaufenden Lippenabschnitt (33a) aufweist.

15. Verschlusssystem nach einem der Ansprüche 6 bis 9 und vorzugsweise nach einem der Ansprüche 10 bis 13, wenn nicht von einem der Ansprüche 1 bis 5 abhängig, wobei der Randabschnitt (22) in und außerhalb eines Bereichs mit einem Dehnungsabschnitt einen axial in der Aufsteckrichtung verlaufenden Mittelabschnitt und einen daran angrenzenden und in radialer Richtung nach innen verlaufenden Lippenabschnitt (23a, 24a) aufweist.

## Claims

1. A closure system comprising
a three-dimensional structure (10b) having an opening (11b) to be closed, and
a cover (30) for attachment onto said three-dimensional structure (10b) to close said opening (11b), said cover (30) comprising:
a top wall (31) which is deformable in a bistable manner between a first state which is cambered in the direction of attachment and a second state which is cambered opposite to the direction of attachment; and
an annular edge portion (32) having a larger outer circumference in the first bistable state than in the second bistable state and therefore being adapted to effect a clamping attachment of the cover (30) to a wall region (12b) of the opening (11b) in which, in the closed state of the closure system, the edge portion (32) of the cover (30) presses in the first state at a contact point (B1) from inside against the wall region (12b),
**characterized in that** the three-dimensional structure (10b) is produced from a material which is, at least at a predefined location (B2), so flexible that a force (F₄, F₅, F₅', F₅") acting transversely to the direction of attachment on the wall region (12b) of the opening (11b) from at least one and preferably from two opposite outer sides onto the at least one predefined location (B2) is transferred in such a manner that the cover (30) is caused to snap from the first bistable state to the second bistable state.

2. The closure system according to claim 1, wherein
the wall region (12b) has at least one narrowing point at which the size of the opening (11b) reduces, preferably in the form of a step-shaped shoulder (15b), and
the size of the cover (30) is dimensioned such that, in the open state of the closure system, the cover fits into the opening (11b) only up to the narrowing point thereof and rests with its edge portion (32) against the narrowing point.

3. The closure system according to claim 2 wherein, in order to open the closure system,
the force (F₄, F₅) acting transversely to the direction of attachment from two opposite outer sides acts on the wall region (12b) of the opening (11b) at the predefined location (B2) which is spaced from the narrowing point in the direction opposite to the direction of attachment, and
the force (F₄, F₅) acts via a lever arm (b1, b2) formed by the distance between the predefined location (B2) and the contact point (B1) on the edge portion (32) abutting at the narrowing point and causes the cover (30) to snap from the first bistable state into the second bistable state.

4. The closure system according to claim 2 or 3, wherein the wall region (12b) has a groove (13b), which is spaced from the narrowing point in the direction opposite to the direction of attachment and which is configured to engage with a clamping element of the edge portion (32) of the cover, in particular a latching ring (39).

5. The closure system according to claim 1, wherein
an extension (34) in the direction of attachment is attached to or integrally formed with the edge portion (32) and extends, in the closed state of the cover (30) in the direction of attachment, at least up to the predefined location (B2) of the three-dimensional structure (10b), and transfers a force (F₄, F₅, F₅', F₅") acting from two opposite outer sides of the wall region (12b) to the top wall (31) in such a manner that the top wall snaps from the first bistable state to the second bistable state; and
the wall region (12b) preferably has a penetration at the predefined location (B2) with a sliding element (13c) which extends transversely to the direction of attachment and can be moved transversely to the direction of attachment on account of the force (F₅') acting from the at least one or preferably two opposite outer sides of the wall region (12b) so that it is being pressed against the extension (34) in order to open the cover (30).

6. A closure system comprising
a three-dimensional structure (10a) having an opening (11a) to be closed, and
a cover (20) for attachment onto said three-dimensional structure (10a) to close said opening (11a), said cover comprising (20):
a top wall (21) which is deformable in a bistable manner between a first state which is cambered in the direction of attachment and a second state which is cambered opposite to the direction of attachment; and
an annular edge portion (22) having a larger outer circumference in the first bistable state than in the second bistable state and therefore being adapted to effect a clamping attachment of the cover (20) to a wall region (12a) of the opening (11a) in which, in the closed state of the closure system, the edge portion (22) of the cover (20) presses in the second state from outside against the wall region (12a),
**characterized in that** the wall region (12a) at its outermost end portion (16), when seen opposite to the direction of attachment, is shaped such that the outermost end portion (16) of the opening wall (12a) is shaped such that, in the open state of the closure system, the top wall (21) of the cover (20) contacts the opening wall (12a) at a contact point (A1) which is closer to the center of the opening than the transition region between the top wall (21) and the edge portion (22), and a force acting at at least one predefined location (A2), which is radially more outside than the contact point (A1) and serves as a pressure point (A2), acts on the edge portion (22) via a lever arm (a1, a2, a2') formed between the pressure point (A2) and the contact point (A1) and causes the cover (20) to snap over from the first bistable state to the second bistable state so that a snap-over of the cover (20) from the first bistable state to the second bistable state and thus a closing of the closure system cannot only be effected by a force (F₀, F₁) acting transversely to the direction of attachment from two opposite sides on the edge portion (22) of the cover (20) but also by a force (F₂, F₃, F₃') acting in the direction of attachment on the at least one predefined location (A2) of the top wall (21).

7. The closure system according to claim 6, wherein the outermost end portion (16, 16') of the opening wall (12a) has a shape which tapers transversely to the direction of attachment inwards.

8. The closure system according to claim 6 or 7, wherein the opening (11a) narrows at the outermost end portion (16, 16') of the opening wall (12a).

9. The closure system according to any of claims 6 to 8, wherein
an extension (18) extending substantially in the direction of attachment is mounted or integrally formed at the edge portion (22) and extends the lever arm of the force (F₁), said force acting transversely to the direction of attachment from at least one and preferably from two opposite outer sides on the edge portion (22) for closing the closure system, and/or
an extension (19) extending substantially transversely to the direction of attachment is attached or integrally formed at the top wall (21) and extends the lever arm (a2') of the force (F3'), said force acting in the direction of attachment on the predefined location (A2) for closing the closure system.

10. The closure system according to any preceding claim, wherein the three-dimensional structure (10a; 10b) is a container, in particular a box with a round opening (11a; 11b).

11. The closure system according to any preceding claim, wherein the cover (20; 30) is integrally made of plastics by a multi-component injection molding process.

12. The closure system according to any preceding claim, wherein the angle (µ) at which the top wall (21; 31) merges into the edge portion (22; 32) is constant, i.e. is the same in the first bistable state as in the second bistable state, and the angle (µ) is preferably greater than 90°, in particular between 100° and 120°.

13. The closure system according to any preceding claim, wherein the material thickness at the transition from the top wall (21; 31) to the edge portion (22; 32) is at least in partial regions larger than in the remaining region of the cover (20; 30), preferably plural times larger than the minimum material thickness of the top wall (21; 31), in particular approximately three to four times larger.

14. The closure system according to any of claims 1 to 5 and preferably according to any of claims 10 to 13 when not depending on any of claims 6 to 9, wherein the edge portion (32) in and outside a region with an expansion portion (24) has a central portion extending axially in the direction of attachment, and a lip portion (33a) adjacent to the central portion and extending radially outwards.

15. The closure system according to any of claims 6 to 9 and preferably according to any of claims 10 to 13 when not depending on any of claims 1 to 5, wherein the edge portion (22) in and outside the region with the expansion portion has a central portion extending axially in the direction of attachment, and a lip portion (23a, 24a) adjacent to the central portion and extending radially inwards.

## Revendications

1. Système de fermeture comprenant
une structure tridimensionnelle (10b) qui présente une ouverture à refermer (11b) et
un couvercle (30) à mettre en place sur la structure tridimensionnelle (10b) afin de fermer l'ouverture (11b), dans lequel le couvercle (30) présente :
une paroi frontale (31) qui peut être déformée de manière bistable entre un premier état incurvé dans la direction de mise en place et un second état incurvé dans la direction opposée à la direction de mise en place ; et
une section de bord annulaire (32) qui présente dans le premier état bistable une circonférence extérieure plus grande que dans le second état bistable et est donc conçue pour créer une fixation par serrage du couvercle (30) au niveau d'une zone de paroi (12b) de l'ouverture (11b) où, dans l'état fermé du système de fermeture, la section de bord (32) du couvercle (30) dans le premier état appuie vers l'intérieur au niveau d'un point de contact (B1) contre la zone de paroi (12b),
**caractérisé en ce que** la structure tridimensionnelle (10b) est fabriquée à partir d'un matériau qui est flexible au moins au niveau d'une position prédéfinie (B2) de telle sorte qu'une force (F₄, F₅, F₅', F₅") agissant sur la zone de paroi (12b) de l'ouverture (11b) transversalement à la direction de mise en place d'au moins un et de préférence deux côtés extérieurs opposés est transmise au niveau de l'au moins une position prédéfinie (B2) de telle sorte qu'un basculement du couvercle (30) du premier état bistable dans le second état bistable est créé.

2. Système de fermeture selon la revendication 1, dans lequel
la zone de paroi (12b) présente au moins une position de rétrécissement où la grandeur de l'ouverture (11b) diminue, de préférence dans la forme d'un épaulement étagé (15b), et
la grandeur du couvercle (30) est dimensionnée de telle sorte que, dans l'état ouvert du système de fermeture, il s'applique dans l'ouverture (11b) uniquement jusqu'à la position de rétrécissement et repose avec sa section de bord (32) au niveau de la position de rétrécissement.

3. Système de fermeture selon la revendication 2, dans lequel, pour ouvrir le système de fermeture, la force (F₄, F₅) agissant transversalement à la direction de mise en place par deux côtés extérieurs opposés agit sur la zone de paroi (12b) de l'ouverture (11b) au niveau de la position prédéfinie (B2) distante de la position de rétrécissement dans la direction opposée à la direction de mise en place, et
la force (F₄, F₅) agit sur la section de bord (32) qui repose au niveau de la position de rétrécissement par le biais d'un bras de levier (b1, b2) formé par la distance entre la position prédéfinie (B2) et le point de contact (B1) et crée un basculement du couvercle (30) du premier état bistable dans le second état bistable.

4. Système de fermeture selon la revendication 2 ou 3, dans lequel la zone de paroi (12b) présente une rainure (13b) distante de la position de rétrécissement dans la direction opposée à la direction de mise en place pour mettre en contact un élément de serrage de la section de bord de couvercle (32), en particulier un anneau d'encliquetage (39).

5. Système de fermeture selon la revendication 1, dans lequel
au niveau de la section de bord (32) un prolongement (34) est appliqué ou façonné dans la direction de mise en place et s'étend, dans l'état fermé du couvercle (30) dans la direction de mise en place, au moins jusqu'à la position prédéfinie (B2) de la structure tridimensionnelle (10b), et la force (F₄, F₅, F₅', F₅" ) agissant par un des deux côtés extérieurs opposés de la zone de paroi (12b) se reporte sur la paroi frontale (31) de telle sorte que celui-ci bascule du premier état bistable dans le second état bistable, et
la zone de paroi (12b) présente de préférence, au niveau de la position prédéfinie (B2), une percée avec un élément de poussée (13c) qui s'étend transversalement à la direction de mise en place et qui peut être déplacé transversalement à la direction de mise en place en raison de la force (F5') agissant par l'au moins une ou de préférence les deux côtés extérieurs opposés de la zone de paroi (12b) afin d'appuyer pour ouvrir le couvercle (30) contre le prolongement (34).

6. Système de fermeture comprenant
une structure tridimensionnelle (10a) qui présente une ouverture à refermer (11a) et
un couvercle (20) à mettre en place sur la structure tridimensionnelle (10a) afin de fermer l'ouverture (11a), dans lequel le couvercle (20) présente :
une paroi frontale (21) qui peut être déformée de manière bistable entre un premier état incurvé dans la direction de mise en place et un second état incurvé dans la direction opposée à la direction de mise en place ; et
une section de bord annulaire (22) qui présente dans le premier état bistable une circonférence extérieure plus grande que dans le second état bistable et est donc conçue pour créer une fixation par serrage du couvercle (20) au niveau d'une zone de paroi (12a) de l'ouverture (11a) où, dans l'état fermé du système de fermeture, la section de bord (22) du couvercle (20) dans le second état appuie vers l'extérieur contre la zone de paroi (12a),
**caractérisé en ce que** la zone de paroi (12a) est formée au niveau de sa section d'extrémité la plus extérieure (16) dans la direction opposée à la direction de mise en place de telle sorte que la paroi frontale (21) du couvercle (20) dans l'état ouvert du système de fermeture contacte la paroi d'ouverture (12a) au niveau d'un point de contact (A1) qui se trouve plus avant dans le milieu d'ouverture que la zone de jonction entre la paroi frontale (21) et la section de bord (22), et une force (F₂, F₃, F₃') agissant dans la direction de mise en place sur la zone de la paroi frontale (21) du couvercle (20) au niveau d'au moins une position prédéfinie (A2) qui est radialement plus avant à l'extérieur que le point de contact et sert de point de pression (A2) agit sur la section de bord (22) par le biais d'un bras de levier (a1, a2, a2') formé entre le point de pression (A2) et le point de contact (A1), et crée un basculement du couvercle (20) du premier état bistable dans le second état bistable de telle sorte que non seulement une force (F₀, F₁) agissant sur la section de bord (22) du couvercle (20) par deux cotés extérieurs opposés transversalement à la direction de mise en place mais également une force (F₂, F₃, F₃') agissant sur l'au moins une position prédéfinie (A2) de la paroi frontale (21) dans la direction de mise en place créent un basculement du couvercle (20) du premier état bistable dans le second état bistable et donc une fermeture du système de fermeture.

7. Système de fermeture selon la revendication 6, dans lequel la section d'extrémité la plus extérieure (16, 16') de la paroi d'ouverture (12a) présente une forme qui se rétrécit vers l'intérieur transversalement à la direction de mise en place.

8. Système de fermeture selon la revendication 6 ou 7, dans lequel l'ouverture (11a) se rétrécit au niveau de la section d'extrémité la plus extérieure (16, 16') de la paroi d'ouverture (12a).

9. Système de fermeture selon une des revendications 6 à 8, dans lequel
au niveau de la section de bord (22) un prolongement (18) s'étendant sensiblement dans la direction de mise en place est appliqué ou façonné et prolonge le bras de levier de la force (F₁) agissant sur la section de bord (22) transversalement à la direction de mise en place par au moins un et de préférence deux cotés extérieurs opposés pour fermer le système de fermeture, et/ou
au niveau de la paroi frontale (21) un prolongement (19) s'étendant sensiblement transversalement à la direction de mise en place est appliqué ou façonné et prolonge le bras de levier (a2') de la force (F₃') agissant sur la position prédéfinie (A2) dans la direction de mise en place pour fermer le système de fermeture.

10. Système de fermeture selon une des revendications précédentes, dans lequel la structure tridimensionnelle (10a ; 10b) est un récipient, en particulier une boîte avec une ouverture ronde (11a ; 11b).

11. Système de fermeture selon une des revendications précédentes, dans lequel le couvercle (20 ; 30) est fabriqué en matière plastique dans une pièce par un procédé de moulage par injection selon une technique à composants multiples.

12. Système de fermeture selon une des revendications précédentes, dans lequel l'angle (µ), selon lequel la paroi frontale (21 ; 31) se confond dans la section de bord (22 ; 32), est constant, c'est-à-dire est aussi grand dans le premier état bistable que dans le second état bistable, et l'angle (µ) est de préférence supérieur à 90°, en particulier compris entre 100° et 120°.

13. Système de fermeture selon une des revendications précédentes, dans lequel l'épaisseur de matériau à la jonction de la paroi frontale (21 ; 31) dans la section de bord (22 ; 32) est plus grande au moins dans des zones partielles que dans le reste de la zone du couvercle (20 ; 30), de préférence plusieurs fois supérieure à l'épaisseur de matériau minimale de la paroi frontale (21 ; 31), en particulier environ trois à quatre fois plus grande.

14. Système de fermeture selon une des revendications 1 à 5 et de préférence selon une des revendications 10 à 13 lorsqu'elles ne sont pas dépendantes d'une des revendications 6 à 9, dans lequel la section de bord (32) présente, à l'intérieur et à l'extérieur d'une zone avec une section d'extension, (24) une section centrale s'étendant axialement dans la direction de mise en place et une section de lèvre (33a) adjacente à celle-ci et s'étendant dans la direction radiale vers l'extérieur.

15. Système de fermeture selon une des revendications 6 à 9 et de préférence selon une des revendications 10 à 13 lorsqu'elles ne sont pas dépendantes d'une des revendications 1 à 5, dans lequel la section de bord (22) présente, à l'intérieur et à l'extérieur d'une zone avec une section d'extension, une section centrale s'étendant axialement dans la direction de mise en place et une section de lèvre (23a, 24a) adjacente à celle-ci et s'étendant dans la direction radiale vers l'intérieur.
